# EUROPÄISCHE PATENTSCHRIFT

(11) **EP 0 367 841 B1**
(45) Veröffentlichungstag und Bekanntmachung des Hinweises auf die Patenterteilung: **13.01.1993**
(21) Anmeldenummer: 88118489.9
(22) Anmeldetag: 05.11.1988
(51) Int. Cl.: E04F 13/16, B27N 5/00

(54) **Langgestrecktes Verkleidungsprofil, Vorrichtung und Verfahren zu seiner Herstellung**
Elongate lining profile, device and method for its production
Profil de revêtement allongé, machine et méthode pour sa fabrication

(43) Veröffentlichungstag der Anmeldung: 16.05.1990
(73) Patentinhaber: WERZALIT AG + CO., D-71720 Oberstenfeld (DE)
(72) Erfinder: Munk, Edmund, D-7141 Oberstenfeld (DE)
(74) Vertreter: Bögl, Wolfgang, Dipl.-Ing.

(56) Entgegenhaltungen:
- EP-A- 0 082 887
- DE-B- 1 198 994
- DE-B- 1 255 300
- GB-A- 912 847

## Beschreibung

Die Anmeldung betrifft ein aus einem Gemisch von Fasern und einem Bindemittel gepreßtes langgestrecktes, an der einen Längskante mit einer Nut und an der anderen Längskante mit einem Federprofil versehenes Verkleidungsprofil, insbesondere zur Verkleidung von Gebäudefassaden.

Ein solches Verkleidungsprofil ist bekannt ( DE - A - 25 30 263). Bei dem span- oder faserförmigen Gemisch kann es sich beispielsweise um ein nicht steigfähiges Gemisch aus zerkleinerten lignozellulosehaltigen Teilchen, wie zerkleinerten und getrockneten Holzspänen, Bagassefasern u. ä. , handeln, denen ein wärmehärtbares Bindemittel auf Duroplast - Basis, wie ein Melamin - Harnstofformaldehyd- oder Phenolformaldehydharz, beigemischt ist. Anstelle der zerkleinerten und getrockneten Holz- oder Bagassefasern können auch Fasern anderer Werkstoffe, wie Glasfasern, Steinwolle oder Asbestfasern, allein oder mehrere derselben miteinander gemischt, verwendet werden, denen entsprechende, vorzugsweise organische, Bindemittel zugesetzt sind.

Aus einem solchen Gemisch können Profilkörper, wie Tischplatten, Fensterbänke, Paletten und dgl. in der Weise hergestellt werden, daß das nicht steigfähige Gemisch je nach Form oder gewünschten Eigenschaften der fertigen Profilkörpers entweder in einer möglichst gleichmäßig starken oder an bestimmten Stellen bewußt unterschiedlichen Schichtdicke in ein Pressenunterteil eingefüllt wird. Dabei beträgt die Schichtdicke des Gemisches in dem Pressenunterteil üblicherweise das Vierbis Siebenfache des fertigen Profilkörpers. Wenn es sich bei der Presse um eine Vorpresse handelt, dann wird das in das Pressenunterteil eingefüllte Gemisch dort durch Einfahren eines Preßstempels ( Pressenoberteil ) vorgepreßt und dabei nahezu auf sein Endmaß verdichtet. Die Festigkeit des derart hergestellten Vorpreßlings reicht aus, um ein Verformen oder Zerbrechen beim Herausnehmen aus der Vorpresse zu verhindern. Er wird sodann , ggf. unter gleichzeitiger Bedeckung mit einer Deckschicht, in eine Heißpresse eingesetzt, wo der Vorpreßling unter Einwirkung von Druck und Wärme seine endgültige Form erhält, dabei aushärtet und ggf. gleichzeitig mit einer Deckschicht umhüllt wird.

Die bekannten Verkleidungsprofile haben sich zwar in großem Umfang bewährt, sie sind jedoch je nach vorgesehenem Einsatzzweck und Einsatzort noch verbesserungsfähig. Wenn aus den bekannten Verkleidungsprofilen waagerecht verlegte Außenwandverkleidungen hergestellt werden, dann ergeben sich rinnenförmige Vertiefungen, in denen sich bei ungünstigen Klima oder ungünstigen Witterungsverhältnissen Feuchtigkeit, Schmutz und dgl. ablagern und einen vorzeitigen Verschleiß herbeiführen können.

Es ist ein aus einem Gemisch von Fasern und Bindemitteln gepreßtes Verkleidungsprofil für Gebäude bekannt ( EP - A - 0 082 887 ), dessen Oberfläche in regelmäßigen Abständen mit parallel zur Breite des Verkleidungsprofils verlaufenden Nuten versehen ist. Damit das Verkleidungsprofil gerade und eben ist, sind auf seiner Rückseite Gegennuten angeordnet, welche parallel und symmetrisch zu beiden Seiten der auf die Rückseite projezierten Nut liegen.

Es ist weiterhin eine Preßform zur Herstellung von ausgehärteten Formpreßkörpern aus dem gleichen Gemisch bekannt ( DE - A - 1 198 994 ) , mit welcher beim Pressen gleichzeitig in einer Stirnfläche eine Nut erzeugt werden soll. Zu diesem Zweck ist die Preßform mit einem federnd gelagerten, höhenbeweglichen Seitenstempel versehen.

Der Erfindung liegt daher die Aufgabe zugrunde, ein Verkleidungsprofil zu schaffen, das überwiegend glatt und eben aufgebaut ist, welches in einfacher Weise in der Art einer Stülpschalung verlegt werden kann und an dem mechanisch und klimatisch besonders stark beanspruchte Teile auch entsprechend widerstandsfähig ausgebildet sind.

Diese Aufgabe ist erfindungsgemäß dadurch gelöst, daß das Verkleidungsprofil eine von der einen zur anderen Längskante im Wesentlichen stetig zunehmende Wandstärke aufweist, an der Längskante mit der größeren Wandstärke eine höhere Dichte aufweist als an der Längskante mit der kleineren Wandstärke und wenigstens auf der nach der Verlegung sichtbaren Oberfläche mit einer festhaftenden Schutzschicht versehen ist.

Die zunehmende Wandstärke des Verkleidungsprofils gestattet die einfache waagerechte Verlegung in der Art der Stülpschalung. Da die eine größere Wandstärke aufweisende Längskante eine höhere Dichte aufweist, ist sie im Zusammenwirken mit der festhaftenden witterungsbeständigen Schutzschicht besonders gegen ungünstige klimatische und mechanische Beanspruchungen widerstandsfähig.

Für die Herstellung des Verkleidungsprofils hat sich eine Vorrichtung als vorteilhaft erwiesen mit einer Vorpresse, bestehend aus einem Pressenunterteil mit einem von innen nach außen schräg verlaufenden Boden und einem diesen umgebenden und mit diesem einen Kasten bildenden absenkbaren Rahmen, sowie einem Pressenoberteil, dessen dem Pressenunterteil zugewandte Oberfläche ebenfalls von innen nach außen schräg verlaufend ausgebildet und an der Außenkante mit einer Verdickung versehen ist, und einer Heißpresse, bestehend aus einem Pressenunterteil mit von außen nach innen verlaufendem Boden und einer Verdickung an der Außenkante sowie einem Pressenoberteil mit in gleicher Weise wie der Boden des Pressenunterteils schräg verlaufender Preßfläche.

Die Vorrichtung kann für die Herstellung jeweils eines einzelnen langgestreckten Verkleidungsprofils ausgestaltet sei. Vorteilhafter ist es jedoch, wenn sie für die gleichzeitige Herstellung von jeweils zwei Verkleidungsprofilen ausgestaltet ist, d.h. aus einer Doppel - Vorpresse und einer Doppel - Heißpresse besteht, welche aus der spiegelbildlichen Anordnung zweier Vor - und Heißpressen zusammengesetzt sind.

Die Herstellung des Verkleidungsprofils erfolgt dadurch, daß das Gemisch erst in der Weise in das Pressenunterteil der Vorpresse eingefüllt wird, daß es eine ebene Oberfläche bildet, und dann das Pressenoberteil abgesenkt und das Gemisch dabei nahezu auf seine Enddichte verdichtet wird, daß dann der Vorpreßling aus der Vorpresse entnommen und nach einer Drehung um 180 Winkelgrade um seine Längsachse in das Pressenunterteil der Heißpresse eingelegt, auf seine Oberfläche die Schutzschicht aufgelegt und nach Absenken des Pressenoberteils der Heißpresse und Zuführung von Wärme fertiggepreßt wird.

Die Erfindung ist nach stehend anhand der Figuren 1 bis 6 näher erläutert. Es zeigen :
- Fig. 1: im Längsschnitt den Ausschnitt aus einer Stülpschalung mit den erfindungsgemäßen Verkleidungsprofilen,
- Fig. 2: das Pressenunterteil der Vorpresse vor dem Einfüllen des Gemischs,
- Fig. 3: die Vorpresse mit Pressenunterteil und Pressenoberteil,
- Fig. 4: die Heißpresse in geschlossenem Zustand,
- Fig. 5: einen Ausschnitt aus der Heißpresse gemäß Fig. 4 und
- Fig. 6: die höher verdichtete Kante der fertig gepreßten Verkleidungsprofils.

Wie aus Fig. 1 zu erkennen, weist das Verkleidungsprofil 1 eine solche Gestalt auf, daß die Wandstärke an der in Fig. 1 unteren Längskante 2 größer als an der - in Fig. 1 oberen - Längskante 3 des Verkleidungsprofils 1 ist. Die untere Längskante 2 besitzt eine Hinterschneidung und eine Nut , in welche bei den verlegten Verkleidungsprofilen die im Querschnitt nasenförmige Kante 4 der oberen Längskante 3 eintaucht. An der oberen Längskante 3 sind eine größere Anzahl von Befestigungslöchern vorgesehen. Mit diese durchdringenden Nägeln oder Schrauben sind die Verkleidungsprofile auf einer Unterlage, z. B. einer Hauswand oder einer auf der Hauswand befestigten Lattung, befestigt. Da die Längskanten 2 und 3 stärker als das übrige Volumen des Verkleidungsprofils belastet werden, sollte das Verkleidungsprofil dort eine höhere Verdichtung als das übrige Volumen des Verkleidungsprofils aufweisen.

Das aus Fig. 2 ersichtliche Pressenunterteil der Vorpresse besitzt ein feststehendes Mittelteil 5 und einen diesen umgebenden Rahmen 6, welcher um eine bestimmte Strecke heb- und senkbar ausgebildet ist. Die aus Fig. 2 ersichtliche Stellung des Rahmens 6 entspricht dem nicht abgesenkten Zustand. Mittelteil 5 und Rahmen 6 bilden einen Füllraum, in den das zu pressenden Gemisch bis zur ebenen Linie 7 eingefüllt wird . Der von der Oberfläche des Mittelteils 5 gebildete Boden 8 weist einen schrägen Verlauf auf , so daß der Füllraum am linken Rand eine größere Menge des Gemischs aufzunehmen vermag als in der Mitte.

Die Vorpresse gemäß den Figuren 2 und 3 sowie die Heißpresse gemäß Fig. 4 sind derart gestaltet, daß zwei Verkleidungsprofile gleichzeitig gepreßt werden können. Wenn mit der Presse einzelne Verkleidungsprofile gepreßt werden sollten, dann wäre nur eine Hälfte des Mittelteils erforderlich.

Bei der in Fig. 3 dargestellten Vorpresse ist der Füllraum mit dem Gemisch gefüllt und das Pressenoberteil 9 ist aufgesetzt. Die dem Füllraum zugewandte Oberfläche des Pressenoberteils 9 ist an der Außenkante am Rahmen 6 - das ist dort, wo das Verkleidungsprofil eine höhere Verdichtung erhalten soll - mit einer Verdickung 10 versehen. Wenn nun auf das Pressenoberteil 9 eine senkrechte Kraft augeübt wird, dann bewegt es sich zusammen mit dem Rahmen 6 so lange nach unten, bis der Rahmen 6 auf den Stützen 17 aufsitzt. Dabei wird das Gemisch verdichtet und zwar an den Außenkanten wesentlich stärker als in der Mitte, weil im Bereich der Außenkanten eine größere Menge des Gemischs vorhanden war und wegen der Verdickung 10.

Nach dem Preßvorgang werden der Rahmen 6 und das Pressenoberteil 9 wieder in die aus Fig. 3 ersichtliche Lage zurückgebracht. Der Vorpreßling wird aus der Vorpresse entnommen, um 180 Winkelgrade um seine Längsachse gedreht und in eine Heißpresse eingelegt.

Die Heißpresse mit dem Pressenoberteil 11 und dem Pressenunterteil 12 ist in geschlossenem Zustand in Fig. 4 gezeigt. Bevor der Vorpreßling in die Heißpresse eingelegt wird, wird auf seine innere und äußere Oberfläche wenigstens eine Grundierfolie aufgelegt, welche beim Heißpressen fließt und sich fest mit dem Verkleidungsprofil verbindet.

In Fig. 5 ist das linke Ende der Heißpresse deutlicher als in Fig. 4 dargestellt. Es ist besonders darauf hinzuweisen, daß das Pressenoberteil 11 an der linken Kante 13 einen Rücksprung 18 aufweist und das Pressenunterteil 12 nahe der linken Kante 14 mit einer Verdickung 15 versehen ist. Beide wirken sich gegenseitig unterstützend in der Weise zusammen, daß der Vorpreßling in seiner Lage festgehalten wird und das feste Verbinden von Schutzschicht und Vorpreßling gewährleistet ist.

Wenn das Verkleidungsprofil 1 fertiggepreßt ist, dann wird an der höher verdichteten unteren Kante 2 des Verkleidungsprofils - wie in Fig. 6 verdeutlicht - das strichpunktiert umrandete Teil 16 durch Profilfräsen entfernt.

## Patentansprüche

1. Aus einem Gemisch von Fasern und einem wärmehärtenden Bindemittel gepreßtes langestrecktes, an der einen Längskante (2) mit einer Nut und an der anderen Längskante (3) mit einem Federprofil versehenes Verkleidungsprofil, insbesondere zur Verkleidung von Gebäudefassaden, dadurch gekennzeichnet, daß es eine von der einen zur anderen Längskante im Wesentlichen stetig zunehmende Wandstärke aufweist, an der Längskante (2) mit der größeren Wandstärke eine höhere Dichte aufweist als an der Längskante (3) mit der kleineren Wandstärke und wenigstens auf der nach der Verlegung sichtbaren Oberfläche mit einer festhaftenden Schutzschicht versehen ist.

2. Vorrichtung zur Herstellung des Verkleidungsprofils nach Patentanspruch 1,
gekennzeichnet durch
a) eine Vorpresse, bestehend aus einem Pressenunterteil mit einem von innen nach außen schräg verlaufenden Boden (8) und einem diesen umgebenden und mit diesem einen Kasten bildenden absenkbaren Rahmen (6), sowie einem Pressenoberteil (9), dessen dem Pressenunterteil zugewandte Oberfläche ebenfalls von innen nach außen schräg verlaufend ausgebildet und an der Außenkante mit einer Verdickung (10) versehen ist, und
b) eine Heißpresse, bestehend aus einem Pressenunterteil (12) mit von außen nach innen verlaufendem Boden und einer Verdickung (15) an der Außenkante(14) sowie einem Pressenoberteil (11) mit in gleicher Weise wie der Boden des Pressenunterteils (12) schräg verlaufender Preßfläche.

3. Vorrichtung nach Patentanspruch 2,
dadurch gekennzeichnet, daß sie aus einer Doppel - Vorpresse und einer Doppel - Heißpresse besteht, welche aus der spiegelbildlichen Anordnung zweier Vor- und Heißpressen zusammengesetzt ist.

4. Vorrichtung nach den Patentansprüchen 2 und 3,
dadurch gekennzeichnet, daß das Pressenoberteil der Vorpresse an der dem Rahmen (6) zugewandten Kante mit einer Verdickung (10) versehen ist.

5. Vorrichtung nach den Patentansprüchen 2 bis 4,
dadurch gekennzeichnet, daß das Pressenoberteil (11) der Heißpresse an der äußeren Kante (13) einen Rücksprung (18) und das Pressenunterteil (12) der Heißpresse nahe der äußeren Kante (14) eine Verdickung (15) aufweist.

6. Verfahren zur Herstellung des Verkleidungsprofils nach Patentanspruch 1,
dadurch gekennzeichnet, daß das Gemisch erst in der Weise in das Pressenunterteil der Vorpresse eingefüllt wird, daß es eine ebene Oberfläche bildet, und dann das Pressenoberteil abgesenkt und das Gemisch dabei nahezu auf seine Enddichte verdichtet wird, daß dann der Vorpreßling aus der Vorpresse entnommen und nach einer Drehung um 180 Winkelgrade um seine Längsachse in das Pressenunterteil der Heißpresse eingelegt, auf seine Oberfläche eine Schutzschicht aufgelegt und nach Absenken des Pressenoberteils der Heißpresse und Zuführung von Wärme fertiggepreßt wird.

## Claims

1. An elongate lining profile pressed from a mixture of fibers mixed with a heat-hardenable binding agent and provided at its one longitudinal edge (2) with a slot and, at its other longitudinal edge (3) with a feather profile, especially suitable for the lining of the facades of buildings, **characterized** in that the lining profile has a wall thickness which increases chiefly continuously from the one to the other of its longitudinal edges, with the longitudinal edge (2) of greater wall thickness having a higher density than the longitudinal edge (3) of smaller wall thickness, and is provided with a firmly adhering protective layer coating on at least that particular surface which remains visible after its laying or installation.

2. A device for producing the lining profile as claimed in claim 1,
**characterized** by
a) a rough-pressing tool consisting of the lower part of a pressing tool having a bottom (8) extending slantingly from the inside toward the outside, and of a frame member (6) capable of being lowered, surrounding said bottom (8) and forming a box therewith, as well as of an upper part (9) of a pressing tool whose surface as facing said lower part of the pressing tool is likewise designed to extend slantingly from the inside toward the outside and to have a thickened portion (10) on its outer edge, and by
b) a hot-pressing tool consisting of a lower part (12) having a bottom extending from the outside toward the inside and designed to have a thickened portion (15) on its outer edge (14), as well as of an upper part (11) having a pressing surface extending slantingly in the same way as the bottom of said lower part (12) of the pressing tool.

3. A device as claimed in claim 2, **characterized** in that it consists of a double rough-pressing tool and of a double hot-pressing tool which are composed of the mirror-inverted arrangement of two rough- and hot-pressing tools.

4. A device as claimed in claims 2 and 3, **characterized** in that the upper part of said rough-pressing tool is provided with a thickened portion (10) on its edge facing said frame member (6).

5. A device as claimed in claims 2 to 4, **characterized** in that the upper part (11) of said hot-pressing tool has at its outer edge (13) a somewhat set back portion (18) while the lower part (12) of said hot-pressing tool has a thickened portion (15) near its outer edge (14).

6. A method for producing the lining profile as claimed in claim 1,
**characterized** in that said mixture is first filled in such a way into the lower part of said rough-pressing tool as to form a plane surface, that thereafter the upper part of said pressing tool is lowered with said mixture thus being compressed to almost its final density, that the rough pressed block is then removed from said rough-pressing tool and, after having been turned by 180 angular degrees about its longitudinal axis, inserted in the lower part of said hot-pressing tool, with a protective layer being placed onto its surface, and pressed into its final shape in that the upper part of said hot-pressing tool is lowered and heat is applied.

## Revendications

1. Profilé de revêtement allongé moulé par compression à partir d'un mélange de fibres et d'un liant thermodurcissable, pourvu d'une rainure, au niveau d'un bord longitudinal (2), et d'un profil élastique au niveau de l'autre bord longitudinal (3), notamment pour le revêtement de façades de bâtiments, caractérisé en ce que le profilé de revêtement présente une épaisseur de paroi croissante de façon sensiblement continue d'un côté longitudinal à l'autre, qu'il présente, au niveau du bord longitudinal (2) à épaisseur de paroi supérieure, une plus grande densité par rapport au bord longitudinal (3) à épaisseur de paroi inférieure, et est pourvu, au moins sur la surface visible après la pose, d'une couche protectrice adhérente.

2. Dispositif pour la fabrication du profilé de revêtement selon la revendication 1, caractérisé par
a) une presse préliminaire composée d'une partie inférieure de presse comportant un fond (8) incliné de l'intérieur vers l'extérieur et un bâti (6) apte à être abaissé, entourant le fond (8) et définissant avec celui-ci un châssis de moule, et d'une partie supérieure de presse (9) dont la surface tournée vers la partie inférieure est également inclinée de l'intérieur vers l'extérieur et est pourvue, au niveau du bord extérieur, d'un épaississement (10), et
b) une presse à chaud composée d'une partie inférieure de presse (12) comportant un fond s'éntendant de l'extérieur vers l'intérieur et un épaississement (15) au niveau du bord extérieur (14), et d'une partie supérieure de presse (11) comportant, de la même manière que le fond de la partie inférieure (12), une surface de compression inclinée.

3. Dispositif selon la revendication 2, caractérise en ce qu'il se compose d'une presse préliminaire double et d'une presse à chaud double qui est assemblée à partir de la disposition symétrique de deux presses préliminaires et à chaud.

4. Dispositif selon les revendications 2 et 3, caractérisé en ce que la partie supérieure de la presse préliminaire est pourvue, au niveau du bord tourné vers le bâti (6), d'un épaississement (10).

5. Dispositif selon les revendications 2 à 4, caractérisé en ce que la partie supérieure (11) de la presse à chaud présente, au niveau du bord extérieur (13), une partie en retrait (18) tandis que la partie inférieure (12) de la presse à chaud présente, près du bord extérieur (14), un épaississement (15).

6. Procédé pour la fabrication du profilé de revêtement selon la revendication 1, caractérisé en ce que le mélange est tout d'abord versé dans la partie inférieure de la presse préliminaire de telle sorte qu'il forme une surface plane, puis la partie supérieure de la presse est abaissée et le mélange est comprimé jusqu'à atteindre pratiquement sa densité définitive, et en ce que l'ébauche est ensuite enlevée de la presse préliminaire et placée, après une rotation de 180 degrés autour de son axe longitudinal, dans la partie inférieure de la presse à chaud, une couche protectrice est posée sur sa surface et le moulage par compression final se fait après l'abaissement de la partie supérieure de la presse à chaud et l'amenée de chaleur.
